# EUROPÄISCHE PATENTSCHRIFT

(11) **EP 2 261 415 B1**
(45) Veröffentlichungstag und Bekanntmachung des Hinweises auf die Patenterteilung: **03.04.2013**
(21) Anmeldenummer: 10401072.3
(22) Anmeldetag: 01.06.2010
(51) Int. Cl.: D06F 39/14, D06F 58/04

(54) **Verschlussanordnung für eine Wäschebehandlungsmaschine**
Locking arrangement for a laundry treatment machine
Agencement de fermeture pour une machine de traitement du linge

(30) Priorität: 08.06.2009 DE 102009024503
(43) Veröffentlichungstag der Anmeldung: 15.12.2010
(73) Patentinhaber: Miele & Cie. KG, 33332 Gütersloh (DE)
(72) Erfinder: Dahlke, Dirk, 33378 Rheda-Wiedenbrück (DE)

(56) Entgegenhaltungen:
- DE-A1- 19 549 197
- DE-C1- 4 403 834

## Beschreibung

### Verschlussanordnung für eine Wäschebehandlungsmaschine

Die Erfindung betrifft eine Verschlussanordnung für eine Wäschebehandlungsmaschine, wie eine Waschmaschine oder einen Wäschetrockner, mit einer eine Beschickungsöffnung verschließbaren Tür, umfassend ein an der Türinnenseite angeordnetes Riegelelement, welches mit einem gehäuseseitigen Verschlusselement zusammenwirkt.

Aus dem Stand der Technik sind Verschlussanordnungen bei Waschmaschinen oder Wäschetrocknern bekannt, bei denen die Tür an der Beschickungsöffnung mit einem Riegelelement derart verschlossen wird, dass der Nutzer den Widerstand des Tür- bzw. des Dichtringes überwinden muss. Denn bei den bekannten Verschlussanordnungen ist es erforderlich, dass zur dichtenden Schließung die Tür gegen die Faltenbalgdichtung unter einem Druck in die verriegelnde Situation gebracht werden muss. So muss bei den bekannten Serienschlössern die Tür in den Türdichtring gedrückt werden, was insbesondere das Öffnen und das Schließen erschwert.

Ein Beispiel mit den Merkmalen des Oberbegriffs des Anspruchs 1 ist aus DE 4 403 834 C1 bekannt.

So ist beispielsweise aus dem Stand der Technik gemäß der EP 1 640 495 A1 eine Drücker- bzw. eine Klinkenverschlussanordnung für einen Wäschetrockner bekannt, welche über ein stabförmiges Riegelelement verfügt, das in eine Verschlussanordnung an der Gehäuseseite eingreift, wobei mittels seitlich angeordneter Federn die Schnapp- bzw. die Verriegelungssituation herbeigeführt wird.

Der Erfindung stellt sich somit das Problem, eine Verschlussanordnung für eine Wäschebehandlungsmaschine derart weiterzubilden, bei der der Öffnungs- bzw. Schließvorgang wesentlich erleichtert wird.

Erfindungsgemäß wird dieses Problem mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass mittels der erfindungsgemäßen Verschlussanordnung die Tür mit einem leichten Schließdruck mit dem gehäuseseitigen Verschlusselement zunächst verrastet wird, so dass eine Wirkverbindung zwischen der Tür und dem Gehäuse geschaffen wird. Befindet sich die Tür in der verrasteten Situation, so erfolgt die dichtende Schließung mittels eines motorischen Antriebs, der die selbst verriegelnde und dichtende Anlage der Tür an der Beschickungsöffnung bewirkt. Diese Ausbildung gewährleistet neben der leichten Verschließung auch das leichte Öffnen der Tür, weil bei Beendigung des Waschprogramms das motorische Verschlusselement die Tür aus der verriegelnden Situation wieder freigibt, so dass durch eine leichte Zugbewegung mit der Hand die Beschickungstür wieder geöffnet werden kann. Auch bewirkt der motorische Antrieb immer eine exakt bleibende Bewegung dahingehend, dass sich die Tür mit einem entsprechenden Druck auf die Faltenbalgdichtung legt. Letzteres vermindert den Verschleiß und erhöht somit die Standzeiten der Dichtungen.

Nach einer besonders vorteilhaften Ausgestaltung der Erfindung besteht das Riegelelement aus Zungen, deren freie Enden unter leichtem Schließdruck mit einem motorisch angetriebenen Schließelement des Verschlusselementes verrasten. Die Zungen haben hierbei die hinreichende Federwirkung, so dass ein leichter Verrastvorgang im Türbereich erfolgen kann. Dabei ist das Schließelement ein linear verfahrbarer Schieber. Der Schieber befindet sich in einem Gehäuse, welches eine Zwangsführung für die an dem Schieber verrasteten Zungen bildet. Die Zwangsführung umfasst einen gradlinig ausgebildeten Kanal, in den die verrasteten Zungen einziehbar sind. Somit ergibt sich eine stabile Verschlusswirkung für die Tür, die gegen ein ungewolltes Lösen gesichert ist.

Nach einer besonders vorteilhaften Ausgestaltung der Erfindung ist der Kanal im vorderen Bereich zur Gehäusewand hin aufgeweitet ausgebildet, um eine Rastkammer für die freien Enden der Zungen zu bilden. Die Zungen bestehen aus zwei parallel angeordneten Federstahlstreifen, an deren Enden jeweils gegenüberliegend Halbkugeln angebracht oder angeformt sind. Zur Verrastung der gegenüberliegenden Halbkugeln ist am freien Ende des Schiebers eine Bohrung zur Aufnahme der aneinander anliegenden Halbkugelbereiche angeordnet. Es versteht sich nun von selbst, dass, wenn sich der Schieber mit seinem freien Ende, also mit seiner Bohrung in dem aufgeweiteten Gehäuse befindet, sich die beiden halbkugelförmigen Enden der Zungen einfach über den Öffnungsrand der Bohrung hinausdrücken können, so dass sie zur Anlage kommen, um auf diese Weise eine verrastende Verbindung mit dem Schieber herzustellen. Wird der Schieber nun motorisch linear zurück verschoben, so zieht er die beiden aufeinander liegenden Halbkugeln in die Zwangsführung, so dass es zu einer festen Verschlussanordnung kommt.

In zweckmäßiger Weise wirkt der Schieber zur linearen Bewegung mit einem Elektromotor mit Getriebe, einem Hubmagnet oder einem Wachsmotor zusammen. Der Schieber ist dabei derart gesteuert, dass die Betätigung des Schiebers über das Programm der Wäschebehandlungsmaschine steuerbar ist.

Ein Ausführungsbeispiel der Erfindung ist in den Zeichnungen rein schematisch dargestellt und wird nachfolgend näher beschrieben. Es zeigen:
- Figur 1: eine perspektivische Darstellung einer Wäschebehandlungsmaschine mit aufgeklappter Tür;

- Figur 2: eine Detailansicht in Seitenansicht der Verschlussanordnung in einer ersten verrasteten Situation mit einer perspektivischen Darstellung der Dichtsituation im Bereich der Faltenbalgdichtung;
- Figur 3: eine weitere Detailansicht ebenfalls in Seitenansicht der Verschlussanordnung in einer zweiten verrasteten Situation ebenfalls mit einer perspektivischen Darstel- lung der Dichtsituation im Bereich der Faltenbalgdichtung und
- Figur 4: eine weitere Ansicht der Verschlussanordnung gemäß der Figur 2 und 3 in der geöffneten, nicht verrasteten Situation.

Die Figur 1 zeigt in der perspektivischen Darstellung eine Wäschebehandlungsmaschine 1, wie eine Waschmaschine bzw. einen Wäschetrockner, wobei die Waschmaschine oder der Wäschetrockner mit einer eine Beschickungsöffnung 2 verschließbaren Tür 3 ausgestattet ist. Dabei befindet sich, dargestellt in der gestrichelten Situation der Figur 1, eine Verschlussanordnung 4 am Maschinengehäuse, wobei diese ein an der Türinnenseite 5 angeordnetes Riegelelement 6 umfasst, welches mit einem gehäuseseitigen Verschlusselement 7 (Fig. 2) zusammenwirkt. Die Funktionsweise bzw. die Ausgestaltung in unterschiedlichen Stellungen der Verschlussanordnung 4 ist isoliert in den Darstellungen der Figuren 2, 3 und 4 näher dargestellt. Dabei wird das Riegelelement 6 von Hand unter einem leichten Schließdruck der Tür 3 mit dem Verschlusselement 7 in Wirkverbindung gebracht, wobei diese Situation in der Figur 2 dargestellt ist. Die entriegelte bzw. die entrastete Situation ist in der Figur 4 dargestellt, wobei sich hier das Riegelelement 6 von dem Verschlusselement 7 durch eine Zugbewegung gelöst hat. Die Tür 3 gemäß der Situationsdarstellung der Figur 2 nimmt eine anliegende verrastende Position an der Beschickungsöffnung 2 ein, so dass das Riegelelement 6 unter einer Spaltbildung 8 gegenüber der Beschickungsöffnung 2 bzw. hier gegenüber der Dichtung 9, wie sie in der perspektivischen Darstellung teilweise dargestellt ist, einnimmt. Das Verschlusselement 7 ist nun in der Lage mittels eines motorischen Antriebes 10 eine Selbstverriegelung und dichtende Anlage der Tür 3 an die Beschickungsöffnung 2 zu bewirken, wenn das motorische Antriebselement 10 hier das Riegelelement 6 zum Maschinengehäuse zieht.

Das Riegelelement 6 besteht aus Zungen 11 und 12, deren freie Enden unter leichtem Schließdruck mit einem motorisch angetriebenen Schließelement 13 des Verschlusselementes 7 verrastbar sind. Diese Situation ist in der Figur 2 dargestellt. Dabei besteht das Schließelement 13 aus einem linear verfahrbaren Schieber, der in einem Gehäuse 14 angeordnet ist. Wie aus der Figur 2 deutlich zu erkennen ist, bildet hierbei das Gehäuse 14 eine Zwangsführung für die an dem Schieber 13 verrasteten Zungen 11 und 12. Die Zwangsführung als solches umfasst hierbei einen gradlinig ausgebildeten Kanal 15, in den die verrasteten Zungen 11 und 12 einziehbar sind. Der Kanal 15 ist im vorderen Bereich zur Gehäusewand 16 hin aufgeweitet ausgebildet, wobei die Aufweitung hier eine Rastkammer 17 und damit einen Bewegungsraum für die freien Enden der Zungen 11 und 12 bildet. Wie aus den Figuren 2, 3 und 4 deutlich zu erkennen ist, sind die Zungen 11 und 12 aus zwei parallel angeordneten Federstahlstreifen gebildet, an deren Enden jeweils gegenüberliegende Halbkugeln 18 und 19 angeordnet sind. Zur Verrastung der gegenüberliegenden Halbkugeln 18 und 19 ist am freien Ende des Schiebers 13 eine Bohrung 20 zur Aufnahme der anliegenden Halbkugelbereiche angeordnet. Die Bohrung 20 ist deutlich in der Figur 4 zu erkennen, die derart bemessen ist, dass insbesondere die Halbkugeln 18 und 19 in der Bohrung 20, wenn sie eingerastet sind, zur Anlage kommen. Wie aus den beiden Figuren 2 und 3 zu erkennen ist, wirkt der Schieber 13 zur linearen Bewegung mit einem Elektromotor 21 zusammen, der auch mit einem Getriebe ausgestattet werden kann. Denkbar ist auch beispielsweise einen Hubmagneten oder einen Wachsmotor vorzusehen, der entsprechend die lineare Bewegung des Schiebers 13 antreibt. Die Betätigung des Schiebers 13 erfolgt dabei über das Programm der Wäschebehandlungsmaschine 1, wobei nach dem Verrasten des Riegelelementes 6 an dem Schieber 13 der Motor 21 betätigt wird, so dass die selbsttätige dichtende Verschließung der Tür 3 vollzogen wird. Ist das Waschprogramm beendet, so gibt der Motor 21 infolge des Verschiebens des Schiebers 13 das Riegelelement 6 soweit wieder frei, dass die Halbkugeln 18 und 19 sich in der aufgeweiteten Rastkammer 17 befinden, so dass mit einem leichten Entrasten die Tür 3 geöffnet werden kann.

Wird die Tür 3 geschlossen, drücken die beiden Halbkugeln 18 und 19 vor den Schieber 13, dabei werden die beiden Zungen 11, 12, die vorzugsweise jeweils aus einem Federstahlstreifen bestehen, solange zur Seite gedrückt, bis sich die Halbkugeln 18 und 19 in der Bohrung 20 des Schiebers 13 befinden. In dieser Stellung ist die Tür 3 an der Dichtung 9 des Türdichtringes angelegt. Die Tür 3 ist nicht verriegelt und kann wieder durch Zug geöffnet werden. Wird das Programm gestartet, bewegt sich der Schieber 13 in die Schlossfalle und zieht die Tür 3 dabei mit, wobei sich die Falle zum Schlossinneren verengt, wie dies durch die Situation der Figur 3 dargestellt wird. Nach einer kurzen Strecke haben die Federstahlstreifen bzw. Zungen 11, 12 keine ausreichende Bewegungsfreiheit mehr so dass dadurch die Tür 3 verriegelt ist. Gleichzeitig wird die Tür an die Dichtung 9 des Türdichtringes gedrückt. Der Laugenbehälter ist somit dicht verschlossen.

## Patentansprüche

1. Verschlussanordnung (4) für eine Wäschebehandlungsmaschine (1), wie eine Waschmaschine oder ein Wäschetrockner, mit einer eine Beschickungsöffnung (2) verschließbaren Tür (3), umfassend ein an der Türinnenseite (5) angeordnetes Riegelelement (6), welches mit einem gehäuseseitigen Verschlusselement (7) zusammenwirkt,
**dadurch gekennzeichnet,**
**dass** das Riegelelement (6) unter einem Schließdruck der Tür (3) mit dem Verschlusselement (7) in Wirkverbindung bringbar ist, wobei die Tür (3) eine anliegende verrastende Position zur Beschickungsöffnung (2) einnimmt, wobei das Verschlusselement (7) mittels eines motorischen Antriebs (10) eine selbst verriegelnde und dichtende Anlage der Tür (3) an die Beschickungsöffnung (2) bewirkt.

2. Verschlussanordnung (4) nach Anspruch 1,
**dadurch gekennzeichnet,**
**dass** das Riegelelement (6) aus Zungen (11, 12) besteht, deren freie Enden unter einem Schließdruck mit einem motorisch angetriebenen Schließelement (13) des Verschlusselementes (7) verrastbar sind.

3. Verschlussanordnung (4) nach Anspruch 2,
**dadurch gekennzeichnet,**
**dass** das Schließelement (13) ein linear verfahrbarer Schieber ist.

4. Verschlussanordnung (4) nach Anspruch 3,
**dadurch gekennzeichnet,**
**dass** der Schieber (13) in einem Gehäuse (14) angeordnet ist, welches eine Zwangsführung für die an dem Schieber (13) verrasteten Zungen (11, 12) bildet.

5. Verschlussanordnung (4) nach Anspruch 4,
**dadurch gekennzeichnet,**
**dass** die Zwangsführung einen gradlinig ausgebildeten Kanal (15) umfasst, in den die verrasteten Zungen (11, 12) einziehbar sind.

6. Verschlussanordnung (4) nach Anspruch 5,
**dadurch gekennzeichnet,**
**dass** der Kanal (15) im vorderen Bereich zur Gehäusewand (16) hin aufgeweitet ausgebildet ist, zur Bildung einer Rastkammer (17) für die freien Enden der Zungen (11, 12).

7. Verschlussanordnung (4) nach Anspruch 6,
**dadurch gekennzeichnet,**
**dass** die Zungen (11, 12) aus zwei parallel angeordneten Federstahlstreifen gebildet sind an deren Enden jeweils gegenüberliegend Halbkugeln (18, 19) angebracht oder angeformt sind.

8. Verschlussanordnung (4) nach Anspruch 7,
**dadurch gekennzeichnet,**
**dass** zur Verrastung der gegenüberliegenden Halbkugeln (18, 19) am freien Ende des Schiebers (13) eine Bohrung (20) zur Aufnahme der anliegenden Halbkugelbereiche angeordnet ist.

9. Verschlussanordnung (4) nach Anspruch 8,
**dadurch gekennzeichnet,**
**dass** der Schieber (13) zur linearen Bewegung mit einem Elektromotor (21) mit Getriebe, einem Hubmagnet oder einem Wachsmotor zusammenwirkt.

10. Verschlussanordnung (4) nach Anspruch 9,
**dadurch gekennzeichnet,**
**dass** die Betätigung des Schiebers (13) über das Programm der Wäschebehandlungsmaschine (1) steuerbar ist.

## Claims

1. Closure arrangement (4) for a laundry treatment appliance (1), such as a washing machine or a tumble dryer, comprising a door (3) which can close a loading opening (2), comprising a catch element (6) which is arranged on the inside (5) of the door and cooperates with a housing-side closure element (7), **characterised in that** the catch element (6) can be operatively connected to the closure element (7) by a closing pressure of the door (3), the door (3) adopting an adjacent locking position relative to the loading opening (2), the closure element (7) causing the door (3) to be positioned against the loading opening (2) in a self-locking and sealing manner by means of a motorised drive (10).

2. Closure arrangement (4) according to claim 1, **characterised in that** the catch element (6) consists of tongues (11, 12), the free ends of which can be locked to a motor-driven closing element (13) of the closure element (7) by a closing pressure.

3. Closure arrangement (4) according to claim 2, **characterised in that** the closing element (13) is a linearly movable slide.

4. Closure arrangement (4) according to claim 3, **characterised in that** the slide (13) is arranged in a housing (14) which forms a compulsory guide for the tongues (11, 12) which are locked to the slide (13).

5. Closure arrangement (4) according to claim 4, **characterised in that** the compulsory guide comprises a channel (15) which is formed in a straight line and into which the locked tongues (11, 12) can be retracted.

6. Closure arrangement (4) according to claim 5, **characterised in that** the front region of the channel (15) is formed so as to widen towards the housing wall (16) in order to form a catch chamber (17) for the free ends of the tongues (11, 12).

7. Closure arrangement (4) according to claim 6, **characterised in that** the tongues (11, 12) are formed from two spring steel strips which are arranged in parallel, on each end of which hemispheres (18, 19) are attached or integrally formed in an opposing manner.

8. Closure arrangement (4) according to claim 7, **characterised in that**, for locking the opposing hemispheres (18, 19), a hole (20) is arranged on the free end of the slide (13) for receiving the adjacent hemisphere regions.

9. Closure arrangement (4) according to claim 8, **characterised in that** the slide (13) cooperates with an electric motor (21) which comprises a transmission, with a lifting magnet or a with wax motor for the linear movement.

10. Closure arrangement (4) according to claim 9, **characterised in that** the actuation of the slide (13) can be controlled via the program of the laundry treatment appliance (1).

## Revendications

1. Dispositif d'obturation (4) pour une machine de traitement du linge (1), comme une machine à laver ou un sèche-linge, avec une porte (3) qui peut fermer une ouverture de chargement (2), comprenant un élément de verrou (6) qui est disposé sur le côté intérieur de la porte (5) et qui coopère avec un élément d'obturation (7) côté corps,
**caractérisé en ce que**
l'élément de verrou (6) peut être amené en liaison opératoire avec l'élément d'obturation (7) sous une pression de fermeture de la porte (3), la porte (3) adoptant une position adjacente d'encliquetage par rapport à l'ouverture de chargement (2), l'élément d'obturation (7) provoquant, au moyen d'un entraînement (10) motorisé, un appui d'auto-verrouillage et d'étanchéité de la porte (3) sur l'ouverture de chargement (2).

2. Dispositif d'obturation (4) selon la revendication 1,
**caractérisé en ce que**
l'élément de verrou (6) est composé de languettes (11, 12) dont les extrémités libres peuvent, sous une pression de fermeture, s'encliqueter avec un élément de fermeture (13), entraîné par moteur, de l'élément d'obturation (7).

3. Dispositif d'obturation (4) selon la revendication 2,
**caractérisé en ce que**
l'élément de fermeture (13) est une targette déplaçable de façon linéaire.

4. Dispositif d'obturation (4) selon la revendication 3,
**caractérisé en ce que**
la targette (13) est disposée dans un corps (14) qui forme un guidage forcé pour les languettes (11, 12) encliquetées sur la targette (13).

5. Dispositif d'obturation (4) selon la revendication 4,
**caractérisé en ce que**
le guidage forcé comprend une gaine (15) constituée en ligne droite et dans laquelle les languettes (11, 12) encliquetées peuvent être rétractées.

6. Dispositif d'obturation (4) selon la revendication 5,
**caractérisé en ce que**
la gaine (15) est, dans la zone avant, réalisée de façon évasée vers la paroi de corps (16), pour la formation d'une chambre d'encliquetage (17) pour les extrémités libres des languettes (11, 12).

7. Dispositif d'obturation (4) selon la revendication 6,
**caractérisé en ce que**
les languettes (11, 12) sont constituées de deux bandes d'acier à ressort disposées parallèlement et aux extrémités desquelles des demi-sphères (18, 19) sont attachées en formées d'une façon opposée.

8. Dispositif d'obturation (4) selon la revendication 7,
**caractérisé en ce que**,
pour l'enclenchement des demi-sphères (18, 19) opposées, à l'extrémité libre de la targette (13), il est disposé un alésage (20) destiné à loger les zones adjacentes de demi-sphères.

9. Dispositif d'obturation (4) selon la revendication 8,
**caractérisé en ce que**,
pour le mouvement linéaire, la targette (13) coopère avec un moteur électrique (21) muni d'une transmission, avec un aimant de levage ou avec un moteur à cire.

10. Dispositif d'obturation (4) selon la revendication 9,
**caractérisé en ce que**
l'actionnement de la targette (13) peut être piloté par le biais du programme de la machine de traitement du linge (1).
